# FASCICULE DE BREVET EUROPEEN

(11) **EP 4 226 361 B1**
(45) Date de publication et mention de la délivrance du brevet: **20.08.2025**
(21) Numéro de dépôt: 21782536.3
(22) Date de dépôt: 23.09.2021
(51) Int. Cl.: G10K 11/178

(54) **ENSEMBLE ET PROCÉDÉ DE CONTRÔLE ACTIF DU BRUIT DE ROULEMENT POUR UN VÉHICULE AUTOMOBILE**
ANORDNUNG UND VERFAHREN ZUR AKTIVEN REGELUNG DES ROLLGERÄUSCHES FÜR EIN KRAFTFAHRZEUG
ASSEMBLY AND METHOD FOR ACTIVE CONTROL OF THE ROLLING NOISE FOR A MOTOR VEHICLE

(30) Priorité: 12.10.2020 FR 2010381
(43) Date de publication de la demande: 16.08.2023
(73) Titulaire: Ampere SAS, 92100 Boulogne-Billancourt (FR)
(72) Inventeur: BAUDET, Guillaume, 91400 Orsay (FR)
(74) Mandataire: Renault Group
(86) Numéro de dépôt international: PCT/EP2021/076224
(87) Numéro de publication internationale: WO 2022/078728

(56) Documents cités:
- EP-A1- 2 657 086
- DE-A1- 102004 008 614
- US-A1- 2013 311 040
- US-B1- 10 235 987

## Description

L'invention concerne un ensemble et un procédé de contrôle actif du bruit de roulement pour un véhicule automobile.

Dans le domaine de l'automobile, il est bien connu de mettre en œuvre des procédés de contrôle actifs du bruit, produisant des signaux anti-bruit permettant de réduire les nuisances sonores dans l'habitacle du véhicule.

En particulier les bruits solidiens générés par le roulage du véhicule automobile sur la chaussée provoquent des vibrations de la structure et par conséquent des bruits audibles dans l'habitacle qui peuvent être particulièrement gênantes pour les usagers.

Afin de générer un signal de contrôle actif du bruit pour compenser les nuisances sonores d'un véhicule automobile, il est connu qu'un signal anti-bruit peut être généré par une commande de régulation en fonction d'un signal de référence et d'un signal d'erreur, telle qu'une régulation de type *Feedback,* ou une régulation par action anticipative, généralement appelé par son nom anglais de régulation *Feedforward.*

On connaît notamment le document EP2239728A2 ainsi que le document EP2657086A1 qui divulguent un système pour le contrôle actif du bruit basé sur la sortie du système audio, dans lequel le système génère un signal anti-bruit émis par le système audio de l'habitacle en fonction d'un capteur installé sur le véhicule, tel qu'un accéléromètre.

Toutefois, un problème d'une telle solution est qu'il est nécessaire d'installer un capteur apte à fournir le signal de référence, ce qui est relativement coûteux et relativement complexe à mettre en œuvre sur une architecture de véhicule automobile existante.

En effet, l'ajout de capteurs sur un véhicule automobile nécessite notamment un volume d'installation disponible, une fixation disponible, un câblage additionnel. Or, obtenir des fixations disponibles dans une architecture de véhicule automobile est une difficulté relativement importante.

Aussi, il existe le besoin d'un ensemble de contrôle actif du bruit permettant de résoudre les problèmes énoncés précédemment.

A cet effet on propose un ensemble de contrôle actif du bruit de roulement pour un véhicule automobile, comprenant un dispositif de contrôle de trajectoire comportant au moins un capteur de vitesse de roue fixé sur un porte-fusée d'une roue du véhicule automobile, et un dispositif anti-bruit apte à commander au moins un haut-parleur installé dans l'habitacle du véhicule automobile

Le dispositif de contrôle de trajectoire comprend au moins un accéléromètre fixé sur ledit porte-fusée, ledit dispositif de contrôle de trajectoire étant adapté pour transmettre audit dispositif anti-bruit des mesures obtenues par ledit accéléromètre; Ledit dispositif anti-bruit étant adapté pour générer un signal anti-bruit en fonction desdites mesures dudit accéléromètre et commander son émission via ledit haut-parleur.

Ainsi, on peut obtenir un système de contrôle actif du bruit performant, et pouvant être adapté à des architecture de véhicules existantes sans créer un encombrement et un surpoids supplémentaire.

En outre un capteur installé sur le porte-fusée fournit une très bonne mesure de la source du bruit de roulement, avec une très forte cohérence, qui est le contact pneu/chaussée car il est très proche de ce contact.

En d'autres termes, les capteurs montés sur le porte-fusée fournissent un signal de très bonne qualité pour le contrôle du bruit de roulement suivant le critère de cohérence, ce qui permet ainsi un gain important quant à la performance de réduction du bruit.

Avantageusement et de manière non limitative, le dispositif de contrôle de trajectoire comprend pour chaque roue du véhicule automobile un capteur de vitesse monté sur ledit porte-fusée associé à ladite roue, caractérisé en ce qu'il comprend en outre pour chaque roue, un autre capteur monté sur ledit porte-fusée associé ; ledit dispositif de contrôle de trajectoire étant adapté pour transmettre audit dispositif anti-bruit lesdites mesures obtenues par chacun desdits autre capteurs, ledit dispositif anti-bruit étant adapté pour commander aux haut-parleurs l'émission d'un signal anti-bruit fonction des mesures obtenues de chacun desdits autre capteurs.

Ainsi on peut tenir compte du bruit créé dans l'habitacle par le roulement de chaque roue sur l'habitacle ce qui améliore la réduction active de bruit.

Avantageusement et de manière non limitative, l'accéléromètre comprend par exemple un accéléromètre tri-axes. L'ensemble peut aussi comprendre un capteur de vitesse angulaire, tel qu'un gyromètre, ou un capteur laser. Ceci permet de prendre en compte la dynamique vibratoire de manière relativement complète de la roue sur la chaussée ce qui permet d'obtenir des signaux de référence relativement robustes.

Selon l'invention, ledit accéléromètre est adapté pour échantillonner lesdites mesures obtenues depuis lesdits portes-fusées associés à une fréquence supérieure ou égale à 2000 Hz. Ainsi, on peut éviter de mettre en œuvre un filtre anti-repliement avant la numérisation du signal. Un tel filtre anti-repliement coûtant en latence et en retard sur le signal. Ainsi, on assure une meilleure performance du système par cet échantillonnage non filtré. En effet, on obtient une fréquence d'échantillonnage suffisante pour garantir une prise en compte robuste de la dynamique vibratoire du roulage tout en ayant un repliement du spectre négligeable pour un contrôle du bruit jusqu'à 300 Hz.

Selon l'invention, ledit dispositif de contrôle de trajectoire communique avec ledit dispositif anti-bruit via un bus de communication à faible latence, par exemple une latence maximale de un ou deux échantillons. Ainsi, on permet d'obtenir une transmission rapide des signaux de référence afin de permettre une réduction active du bruit efficace

Selon l'invention, ledit bus de communication est adapté pour transmettre lesdites mesures obtenues par lesdits autres capteurs à une fréquence au moins égale à ladite fréquence d'échantillonnage desdits autres capteurs. Ceci permet d'assurer qu'aucun nouvel échantillonnage des données n'est effectué pour la transmission des données depuis le dispositif de contrôle de trajectoire jusqu'au dispositif anti-bruit.

Avantageusement et de manière non limitative, l'ensemble comprend dans l'habitacle du véhicule automobile, au moins un microphone apte à capter le bruit à réduire présent dans l'habitacle ; ledit dispositif anti-bruit étant adapté pour commander aux haut-parleurs l'émission d'un signal anti-bruit en fonction aussi dudit bruit ambiant capté par ledit au moins un microphone. Ce microphone permet ainsi la mise en œuvre d'un contrôle à boucle de retour, généralement appelé *Feedback,* dans lequel le signal d'erreur est obtenu par le microphone.

L'invention concerne aussi un procédé de contrôle actif du bruit de roulement pour un véhicule automobile selon la revendication 4 mis en œuvre par un dispositif anti-bruit d'un ensemble tel que décrit précédemment.

Avantageusement et de manière non limitative, la génération d'un signal anti-bruit est mise en œuvre par une commande par action anticipative, aussi appelée commande par action anticipative, dite *Feedforward*, dans laquelle le signal de référence correspond à l'ensemble des mesures échantillonnées desdits autres capteurs, et au moins un signal d'erreur est fourni par échantillonnage d'au moins un son obtenu par au moins un microphone dans l'habitacle du véhicule automobile. Ceci permet ainsi d'obtenir un signal anti-bruit relativement performant et robuste.

L'invention concerne aussi un véhicule automobile comprenant un ensemble tel que décrit précédemment dans lequel el dispositif anti-bruit met en œuvre le procédé tel que décrit précédemment.

D'autres particularités et avantages de l'invention ressortiront à la lecture de la description faite ci-après d'un mode de réalisation particulier de l'invention, donné à titre indicatif mais non limitatif, en référence aux dessins annexés sur lesquels :
La figure 1 est une vue schématique d'un véhicule automobile comprenant un ensemble selon l'invention ;
La figure 2 est un organigramme d'un procédé mis-en-œuvre par le dispositif anti-bruit de l'ensemble de la figure 1 ;
La figure 3 est un schéma d'un contrôle par action anticipative, dite *Feedforward* tel que mis en œuvre par le dispositif anti-bruit selon l'invention.

Les figures 1 à 3 se rapportant à un même mode de réalisation de l'invention, elles seront commentées simultanément

Un véhicule automobile, tel que représenté figure 1, comprend un ensemble 1 de contrôle actif du bruit dans l'habitacle du véhicule automobile.

En particulier l'invention concerne le contrôle actif du bruit provoqué par les vibrations des roues lors du roulage sur la chaussée, vibration qui se transmet à toute la structure du véhicule et crée le bruit dans l'habitacle par couplage fluide / structure..

Afin de contrôler et réduire ce bruit, l'ensemble 1 comprend d'une part le dispositif de contrôle de trajectoire 2 du véhicule automobile ainsi qu'un dispositif anti-bruit 3.

Le dispositif de contrôle de trajectoire 2, aussi connu sous le nom d'*ESP*, de l'anglais *Electronic Stability Program*, permet notamment au véhicule de rester sur une trajectoire correcte en cas de perte d'adhérence.

Le dispositif de contrôle de trajectoire 2 comprend notamment pour chaque roue 10, 10' du véhicule automobile un capteur de vitesse 21, 21' de roue, généralement monté sur le porte-fusée 20, 20' de la roue 10, 10' correspondante.

En effet l'installation des capteurs de vitesse 21, 21'sur les portes-fusées 20, 20' de l'essieu moteur, en général à l'avant, présente une bonne cohérence avec certains bruits solidiens dont la source est le groupe motopropulseur, abrégé en GMP.

En effet les transmissions relient le GMP et les portes-fusées 20, 20' ; elles transmettent le couple moteur, ce qui est leur fonction principale, mais aussi les vibrations du GMP. L'invention est donc aussi efficace pour atténuer certains bruits du GMP.

Dans un véhicule automobile de l'art antérieur, le dispositif de contrôle de trajectoire 2 est indépendant et non connecté au dispositif anti-bruit 3 dont la fonction est éloignée.

Le dispositif anti-bruit 3, est ici un dispositif actif de réduction du bruit, aussi connu sous le nom d'ANC pour *Active Noise Control.*

De nombreux types de dispositif anti-bruit 3 actif sont connus de l'art antérieur.

L'invention ne vise pas à décrire le fonctionnement précis d'un type particulier de contrôle de bruit actif, dont le principe basé sur l'interférence entre deux ondes est bien connu de l'homme du métier.

Différents types de contrôle de bruit sont connus pour de tels dispositifs anti-bruit. On connaît notamment les régulations en boucle ouverte, réalisées sans capteur d'erreur, mais avec un signal de référence de la source. On connaît aussi les contrôles *Feedback* dans lesquels une régulation est effectuée avec une correction en fonction d'un signal d'erreur et on connaît aussi les contrôles *Feedforward* dans lequel la correction s'effectue en fonction du signal d'erreur et du signal de référence.

Dans le cadre d'un contrôle anti-bruit visant à réduire le bruit solidien de roulement d'un véhicule automobile, seul le contrôle *Feedforward* permet d' obtenir un résultat satisfaisant.

Le bruit de roulement est aléatoire et le rend donc imprévisible contrairement à un bruit de moteur dont les harmoniques ont une évolution en phase et en amplitude plus lentes.

En outre, le bruit d'un moteur présente un spectre relativement étroit alors qu'un bruit de roulement est à large spectre.

Par conséquent seul un contrôle *Feedforward* permet d'obtenir un résultat satisfaisant dans le cadre d'une réduction active de bruit de roulement solidien.

Or, le contrôle *Feedforward* nécessite d'une part une cohérence des signaux de référence x et d'erreur e, ce qui dans le cas d'un signal aléatoire est relativement complexe, mais aussi une contrainte de délai de mesure de ces signaux.

Dans un système de contrôle *Feedforward* il est nécessaire d'obtenir un signal de référence x qui correspond à la source du bruit généré, et un signal d'erreur e qui correspond au bruit restant après traitement.

A cet effet, l'ensemble 1 comprend au moins un microphone 32-32", à titre d'exemple 3 microphones, pour détecter le signal d'erreur e.

Ces microphone 32-32" sont installés dans l'habitacle, et bien que représenté en partie haute sur la figure 1, ils peuvent être installé en d'autres endroits de l'habitacle, notamment en partie basse, de sorte à capter le bruit persistant après réduction du bruit.

Le signal de référence x est la mesure des vibrations sur la structure du véhicule qui se propagent depuis les roues.

Le dispositif de contrôle de trajectoire 2 comprend pour chaque roue, en plus des capteurs de vitesses 21, 21', des capteurs 22, 22', dans ce mode de réalisation particulier des accéléromètres 22, 22', en particuliers des accéléromètres tri-axes, montés solidaires des portes-fusées 20,20' de chaque roue 10, 10'.

En particulier ces capteurs 22, 22' sont intégrés aux capteurs de vitesses 21, 21' ce qui permet de ne pas avoir à les fixer de manière indépendante, résolvant la problématique des points de fixations de capteurs à la structure du véhicule automobile.

L'invention n'est toutefois pas limitée à des accéléromètres comme capteurs, mais porte sur tout type de capteur intégré au dispositif de contrôle de trajectoire et fixé sur le porte fusée 20, 20'.

En particulier des capteurs laser qui mesurent la rugosité de la route ou le déplacement relatif entre les deux faces du roulement de roue donnent aussi des signaux de référence particulièrement pertinents, et peuvent être intégrés dans le capteur de vitesse 21, 21' de roue. La position et la forme du capteur de vitesse 21, 21' le rend particulièrement apte à porter un tel capteur laser qui mesure le déplacement de la face du roulement coté tournant car c'est sur cette face que sont implantées les cibles magnétiques servant à la mesure de la vitesse de roue. Selon une mise en œuvre particulière de l'invention, on peut en outre installer dans le dispositif de contrôle de trajectoire un gyromètre pour chaque roue, ce gyromètre pouvant notamment être intégré au capteur de vitesse 21, 21', par exemple en plus de l'accéléromètre et/ou du radar.

Chaque gyromètre fournissant des signaux de références supplémentaires pouvant améliorer la réduction active du bruit. Toutefois l'ajout de ces données supplémentaires nécessite que le bus de communication 5 soit adapté pour transmettre de manière suffisamment rapide ces données.

A cet effet, le dispositif de contrôle de trajectoire 2 comprend pour chaque roue, en plus des capteurs de vitesses 21, 21', des accéléromètres 22, 22', en particuliers des accéléromètres tri-axes, montés solidaires des portes-fusées 20,20' de chaque roue 10, 10'.

Une telle installation des accéléromètres permet de mesurer de manière fiable les vibrations des roues sur la chaussée, tout en captant cette onde au plus tôt avant sa propagation vers l'habitacle.

En effet, dans un système ANC par action anticipative, dite *Feedforward,* le signal anti-bruit est généré par la convolution du bruit mesuré par le microphone 32,32" et le signal de référence obtenu par les accéléromètres 22, 22'.

Le dispositif anti-bruit 3 générant ce signal anti-bruit et l'émettant depuis un haut-parleur 31 installé dans l'habitacle du véhicule, ceci ayant pour effet de provoquer une atténuation, tendant vers l'annulation du bruit indésirable.

A cet effet, le signal anti-bruit doit atteindre le microphone 32,32" de signal d'erreur plus tôt que le bruit indésirable se propageant depuis les roues vers l'habitacle.

Aussi, en référence à la figure 3, le retard total du chemin de référence 300, comprenant le contrôleur de bruit 302 et le chemin secondaire 303 doit être plus petit que celui du chemin primaire 301, qui correspond à la propagation du son des roues vers l'habitacle, la sommation 304 correspondant à l'erreur captée par le microphone 32-32" d'erreur. Ceci est une contrainte de causalité, et si cette condition n'est pas satisfaite, le système ANC *Feedforward* ne peut pas réduire correctement le bruit indésirable.

Afin d'assurer cette contrainte de causalité, on échantillonne les accélérations mesurées par les accéléromètres 22,22' à une fréquence relativement élevée, préférablement supérieure à 2000 Hz. Ainsi, un tel échantillonnage brut, autrement dit non filtré, à haute fréquence évite l'utilisation d'un filtre passe-bas anti repliement qui pénalise la latence, puisqu'un filtre introduit toujours un déphasage et donc un retard. En effet à de telles fréquences l'erreur de repliement du spectre est négligeable pour un contrôle du bruit jusqu'à 300 Hz.

Les signaux d'accélérations étant captés tout d'abord par le dispositif de contrôle de trajectoire 2, selon les bus de transmission classique de ce dispositif 2, ces signaux sont ensuite envoyés vers le dispositif anti-bruit 3.

Afin d'assurer une transmission rapide, un bus de communication 5 à faible latence est installé entre le dispositif de contrôle de trajectoire 2 et le dispositif anti-bruit 3.

On entend par faible latence, pour un bus numérique tel que mis en œuvre dans l'invention, un ou au maximum deux échantillons de latence avec une fréquence supérieure ou égale à 2000 Hz.

Ce bus de communication 5 est notamment adapté pour transmettre les données à une fréquence au moins égale à la fréquence d'échantillonnage des accéléromètres.

En outre, on optimise cette communication par le bus de communication 5 en transmettant les données brutes non filtrées.

Chaque accéléromètre 22, 22', étant associé à trois axes dans ce mode de réalisation, et le véhicule comprenant, dans cet exemple de réalisation, quatre roues 10, 10', c'est un total de 12 signaux échantillonnés à transmettre entre le dispositif de contrôle de trajectoire 2 et le dispositif anti-bruit 3.

Le dispositif anti-bruit 3 met alors en œuvre un procédé comprenant d'une part la réception 201 des signaux échantillonnés, la génération d'un signal anti-bruit 202, puis l'émission 203 du signal anti-bruit par le haut-parleur 31 dans l'habitacle.

La génération 202 du signal anti-bruit étant mise en œuvre par le contrôle *Feedforward,* en fonction du ou des signaux du ou des microphones 32-32" d'erreur et des échantillons reçus du signal de référence x.

## Revendications

1. Ensemble (1) de contrôle actif du bruit de roulement pour un véhicule automobile, comprenant un dispositif de contrôle de trajectoire (2) comportant au moins un capteur de vitesse (21, 21') de roue fixé sur un porte-fusée (20, 20') d'une roue (10, 10') du véhicule automobile, et un dispositif anti-bruit (3) apte à commander au moins un haut-parleur (31) installé dans l'habitacle du véhicule automobile, le dispositif de contrôle de trajectoire (2) comprenant au moins un accéléromètre (22, 22') fixé sur ledit porte-fusée (20, 20'), ledit dispositif de contrôle de trajectoire (2) étant adapté pour transmettre audit dispositif anti-bruit (3) des mesures obtenues par ledit accéléromètre (22, 22') ;
**caractérisé en ce que** ledit accéléromètre (22, 22') est adapté pour échantillonner lesdites mesures obtenues depuis ledit porte-fusée associé (20, 20') à une fréquence supérieure ou égale à 2000 Hz ; et
ledit dispositif de contrôle de trajectoire (2) communique avec ledit dispositif anti-bruit (3) via un bus de communication (5) à faible latence, par exemple une latence maximale de un ou deux échantillons ; ledit bus de communication (5) étant adapté pour transmettre lesdites mesures obtenues par ledit accéléromètre (22, 22') à une fréquence au moins égale à ladite fréquence d'échantillonnage dudit accéléromètre ;
ledit dispositif anti-bruit (3) étant adapté pour générer un signal anti-bruit en fonction desdites mesures brutes obtenues dudit accéléromètre (22, 22') obtenues et commander son émission via ledit haut-parleur (31).

2. Ensemble (1) selon la revendication 1, dans lequel le dispositif de contrôle de trajectoire comprend pour chaque roue (10, 10') du véhicule automobile un capteur de vitesse (21, 21') monté sur ledit porte-fusée (20, 20') associé à ladite roue (10, 10'), **caractérisé en ce qu'**il comprend en outre pour chaque roue (10, 10'), un accéléromètre (22, 22') monté sur ledit porte-fusée (20, 20) associé ; ledit dispositif de contrôle de trajectoire (2) étant adapté pour transmettre audit dispositif anti-bruit (3) lesdites mesures obtenues par chacun desdits accéléromètres (22, 22');
ledit dispositif anti-bruit (3) étant adapté pour commander au haut-parleurs (31) l'émission d'un signal anti-bruit fonction desdites mesures obtenues de chacun desdits accéléromètres (22, 22').

3. Ensemble (1) selon l'une quelconque des revendications précédentes, **caractérisé en ce qu'**il comprend dans l'habitacle du véhicule automobile, au moins un microphone (32-32") apte à capter le bruit à réduire présent dans l'habitacle ; ledit dispositif anti-bruit (3) étant adapté pour commander aux haut-parleurs (31) l'émission d'un signal anti-bruit en fonction aussi dudit bruit ambiant capté par ledit au moins un microphone (32-32").

4. Procédé (200) de contrôle actif du bruit de roulement pour un véhicule automobile mis en œuvre par un dispositif anti-bruit (3) d'un ensemble (1) selon l'une quelconque des revendications précédentes, **caractérisé en ce qu'**il comprend des étapes de :
- Réception (201) d'au moins un ensemble de valeurs échantillonnées de mesures acquises par lesdits accéléromètres (22, 22') du dispositif de contrôle de trajectoire ;
- Génération (202) d'un signal anti-bruit en fonction desdites valeurs échantillonnées reçues ; et
- Émission (203) dudit signal anti-bruit via lesdits haut-parleurs dudit dispositif anti-bruit.

5. Procédé (200) selon la revendication 4, **caractérisé en ce que** la génération (202) d'un signal anti-bruit est mise en œuvre par une commande par action anticipative dans laquelle le signal de référence correspond à l'ensemble des mesures échantillonnées desdits accéléromètres (22, 22'), et un signal d'erreur est fourni par échantillonnage d'un son obtenu par un microphone (32-32") dans l'habitacle du véhicule automobile.

6. Véhicule automobile comprenant un ensemble (1) selon l'une quelconque des revendications 1 à 3 et mettant en œuvre un procédé (200) selon la revendication 4 ou 5.

## Patentansprüche

1. Anordnung (1) zur aktiven Regelung des Rollgeräusches für ein Kraftfahrzeug, umfassend eine Spurtreueregelungsvorrichtung (2), die mindestens einen Radgeschwindigkeitssensor (21, 21') umfasst, der an einem Achsschenkel (20, 20') eines Rads (10, 10') des Kraftfahrzeugs befestigt ist, und eine Antischall-Vorrichtung (3), die geeignet ist, mindestens einen Lautsprecher (31) zu steuern, der im Innenraum des Kraftfahrzeugs installiert ist,
wobei die Spurtreueregelungsvorrichtung (2) mindestens einen Beschleunigungsmesser (22, 22') umfasst, der an dem Achsschenkel (20, 20') befestigt ist, wobei die Spurtreueregelungsvorrichtung (2) dazu angepasst ist, an die Antischall-Vorrichtung (3) Messungen zu übertragen, die von dem Beschleunigungsmesser (22, 22') erhalten werden;
**dadurch gekennzeichnet, dass** der Beschleunigungsmesser (22, 22') dazu angepasst ist, die von dem zugeordneten Achsschenkel (20, 20') erhaltenen Messungen mit einer Frequenz größer oder gleich 2000 Hz abzutasten; und
die Spurtreueregelungsvorrichtung (2) mit der Antischall-Vorrichtung (3) über einen Kommunikationsbus (5) mit geringer Latenz, beispielsweise einer maximalen Latenz von ein oder zwei Abtastungen, kommuniziert; wobei der Kommunikationsbus (5) dazu angepasst ist, die von dem Beschleunigungsmesser (22, 22') erhaltenen Messungen mit einer Frequenz zu übertragen, die mindestens gleich der Abtastfrequenz des Beschleunigungsmessers ist;
wobei die Antischall-Vorrichtung (3) dazu angepasst ist, ein Antischall-Signal in Abhängigkeit von den von dem Beschleunigungsmesser (22, 22') erhaltenen Rohmessungen zu erzeugen und sein Aussenden über den Lautsprecher (31) zu steuern.

2. Anordnung (1) nach Anspruch 1, wobei die Spurtreueregelungsvorrichtung für jedes Rad (10, 10') des Kraftfahrzeugs einen Geschwindigkeitssensor (21, 21') umfasst, der an dem Achsschenkel (20, 20') montiert ist, der dem Rad (10, 10') zugeordnet ist, **dadurch gekennzeichnet, dass** sie ferner für jedes Rad (10, 10') einen Beschleunigungsmesser (22, 22') umfasst, der an dem zugeordneten Achsschenkel (20, 20) montiert ist; wobei die Spurtreueregelungsvorrichtung (2) dazu angepasst ist, an die Antischall-Vorrichtung (3) die von jedem der Beschleunigungsmesser (22, 22') erhaltenen Messungen zu übertragen;
wobei die Antischall-Vorrichtung (3) dazu angepasst ist, den Lautsprecher (31) zum Aussenden eines Antischall-Signals zu steuern, das von den von jedem der Beschleunigungsmesser (22, 22') erhaltenen Messungen abhängig ist.

3. Anordnung (1) nach einem der vorhergehenden Ansprüche, **dadurch gekennzeichnet, dass** sie in dem Innenraum des Kraftfahrzeugs mindestens ein Mikrofon (32-32'') umfasst, das geeignet ist, das im Innenraum vorhandene zu reduzierende Geräusch zu erfassen; wobei die Antischall-Vorrichtung (3) dazu angepasst ist, die Lautsprecher (31) zum Aussenden eines Antischall-Signals auch in Abhängigkeit von dem von dem mindestens einen Mikrofon (32-32") erfassten Umgebungsgeräusch zu steuern.

4. Verfahren (200) zur aktiven Regelung des Rollgeräusches für ein Kraftfahrzeug, das von einer Antischall-Vorrichtung (3) einer Anordnung (1) nach einem der vorhergehenden Ansprüche durchgeführt wird, **dadurch gekennzeichnet, dass** es die folgenden Schritte umfasst:
- Empfangen (201) mindestens einer Menge von abgetasteten Werten von Messungen, die von den Beschleunigungsmessern (22, 22') der Spurtreueregelungsvorrichtung erfasst werden;
- Erzeugen (202) eines Antischall-Signals in Abhängigkeit von den empfangenen abgetasteten Werten; und
- Aussenden (203) des Antischall-Signals über die Lautsprecher der Antischall-Vorrichtung

5. Verfahren (200) nach Anspruch 4, **dadurch gekennzeichnet, dass** das Erzeugen (202) eines Antischall-Signals durch eine Steuerung durch antizipatives Einwirken durchgeführt wird, wobei das Referenzsignal der Gesamtheit der abgetasteten Messungen der Beschleunigungsmesser (22, 22') entspricht und ein Fehlersignal durch Abtasten eines Tons ausgegeben wird, der von einem Mikrofon (32-32'') im Innenraum des Kraftfahrzeugs erhalten wird.

6. Kraftfahrzeug, das eine Anordnung (1) nach einem der Ansprüche 1 bis 3 umfasst und ein Verfahren (200) nach Anspruch 4 oder 5 durchführt.

## Claims

1. Active rolling noise control assembly (1) for a motor vehicle, comprising a trajectory control device (2) comprising at least one wheel speed sensor (21, 21') fixed to a steering knuckle (20, 20') of a wheel (10, 10') of the motor vehicle, and an anti-noise device (3) able to command at least one loudspeaker (31) installed in the passenger compartment of the motor vehicle,
the trajectory control device (2) comprising at least one accelerometer (22, 22') fixed to said steering knuckle (20, 20'), said trajectory control device (2) being designed to transmit, to said anti-noise device (3), measurements obtained by said accelerometer (22, 22'); **characterized in that** said accelerometer (22, 22') is designed to sample said measurements obtained from said associated steering knuckle (20, 20') at a frequency greater than or equal to 2000 Hz; and
said trajectory control device (2) communicates with said anti-noise device (3) via a low-latency communication bus (5), for example with a maximum latency of one or two samples; said communication bus (5) being designed to transmit said measurements obtained by said accelerometer (22, 22') at a frequency at least equal to said sampling frequency of said accelerometer;
said anti-noise device (3) being designed to generate an anti-noise signal on the basis of said raw measurements obtained from said accelerometer (22, 22') and command the emission thereof via said loudspeaker (31).

2. Assembly (1) according to Claim 1, wherein the trajectory control device comprises, for each wheel (10, 10') of the motor vehicle, a speed sensor (21, 21') mounted on said steering knuckle (20, 20') associated with said wheel (10, 10'), **characterized in that** it furthermore comprises, for each wheel (10, 10'), an accelerometer (22, 22') mounted on said associated steering knuckle (20, 20); said trajectory control device (2) being designed to transmit, to said anti-noise device (3), said measurements obtained by each of said accelerometers (22, 22');
said anti-noise device (3) being designed to command the loudspeaker (31) to emit an anti-noise signal on the basis of said measurements obtained from each of said accelerometers (22, 22').

3. Assembly (1) according to either one of the preceding claims, **characterized in that** it comprises, in the passenger compartment of the motor vehicle, at least one microphone (32-32'') able to pick up the noise to be reduced that is present in the passenger compartment; said anti-noise device (3) being designed to command the loudspeakers (31) to emit an anti-noise signal on the basis also of said ambient noise picked up by said at least one microphone (32-32'').

4. Active rolling noise control method (200) for a motor vehicle, implemented by an anti-noise device (3) of an assembly (1) according to any one of the preceding claims, **characterized in that** it comprises steps of:
- Receiving (201) at least one set of sampled values of measurements acquired by said accelerometers (22, 22') of the trajectory control device;
- Generating (202) an anti-noise signal on the basis of said received sampled values; and
- Emitting (203) said anti-noise signal via said loudspeakers of said anti-noise device.

5. Method (200) according to Claim 4, **characterized in that** an anti-noise signal is generated (202) by a feedforward command, in which the reference signal corresponds to all of the sampled measurements from said accelerometers (22, 22'), and an error signal is supplied by sampling a sound obtained by a microphone (32-32") in the passenger compartment of the motor vehicle.

6. Motor vehicle comprising an assembly (1) according to any one of Claims 1 to 3 and implementing a method (200) according to Claim 4 or 5.
